# EUROPÄISCHE PATENTSCHRIFT

(11) **EP 3 862 516 B1**
(45) Veröffentlichungstag und Bekanntmachung des Hinweises auf die Patenterteilung: **05.03.2025**
(21) Anmeldenummer: 21150772.8
(22) Anmeldetag: 08.01.2021
(51) Int. Cl.: E05B 17/00, E05B 47/00, H01R 4/34, E05B 47/04

(54) **VERFAHREN ZUM HERSTELLEN EINES ELEKTRISCHEN TÜRÖFFNERS**
METHOD OF MANUFACTURING AN ELECTRIC DOOR OPENER
PROCÉDÉ DE FABRICATION D'UN OUVRE-PORTE ÉLECTRIQUE

(30) Priorität: 07.02.2020 DE 102020201531; 11.02.2020 DE 102020201691
(43) Veröffentlichungstag der Anmeldung: 11.08.2021
(73) Patentinhaber: GEZE GmbH, 71229 Leonberg (DE)
(72) Erfinder: Alber, Hermann, 70192 Stuttgart (DE)

(56) Entgegenhaltungen:
- DE-A1- 1 400 824
- DE-A1- 102013 114 519
- DE-A1- 102015 117 415
- DE-A1- 102016 113 414
- DE-A1- 102016 118 074
- DE-B3- 102018 118 843

## Beschreibung

Die vorliegende Erfindung betrifft ein Verfahren zum Herstellen eines elektrischen Türöffners, der ein zwischen einer Blockierstellung und einer Freigabestellung bewegliches Verriegelungselement, einen Elektromagneten zur Betätigung des Verriegelungselements und wenigstens eine Anschlussklemme zum Anschließen einer elektrischen Versorgungs- und/oder Steuerleitung an den Türöffner umfasst, wobei zum Bilden der wenigstens einen Anschlussklemme die folgenden Schritte durchgeführt werden:
(i) Separates Bereitstellen eines Kontaktelements und einer Klemmschraube, wobei das Kontaktelement eine Schraubenaufnahme mit einem Innendurchmesser aufweist und die Klemmschraube ein Gewinde mit einem festziehenden Drehsinn und einem Außendurchmesser aufweist, und wobei der Außendurchmesser des Gewindes größer ist als der Innendurchmesser der Schraubenaufnahme, und
(ii) Eindrehen der Klemmschraube in die Schraubenaufnahme mittels einer automatischen Schraubvorrichtung im festziehenden Drehsinn, um ein Gegengewinde in die Schraubenaufnahme zu schneiden.

Elektrische Türöffner werden zur Zugangskontrolle an Raum- und Gebäudezugängen wie Türen, Toren oder dergleichen eingesetzt. Im angeschlossenen Zustand des Türöffners kann der Elektromagnet aus der Ferne aktiviert und deaktiviert werden, beispielsweise mittels eines Tasters, um so das Verriegelungselement zu verstellen und den Raum- oder Gebäudezugang bedarfsweise freizugeben. Das Verriegelungselement kann hierbei insbesondere ein Fallenelement oder einen Riegel des zugehörigen Türblatts wahlweise blockieren. Der Elektromagnet kann einen Anker aufweisen, der direkt oder indirekt auf das Verriegelungselement einwirkt.

Das Schneiden des Gegengewindes durch Eindrehen der Klemmschraube vereinfacht die Herstellung des Türöffners insofern, als nur ein einziger Arbeitsschritt für die beiden Vorgänge "Gewindeschneiden" und "Schraubeneindrehen" erforderlich ist.

Um ein vollständiges Gegengewinde in die Schraubenaufnahme zu schneiden, wird die Klemmschraube üblicherweise vollständig, d. h. bis auf Anschlag, eingedreht. Beim Anschließen des Türöffners muss der Monteur die Klemmschraube dann ein Stück weit herausdrehen, um das Leitungsende in das Kontaktelement einstecken zu können. Dies ist zeitaufwändig und lästig. Häufig ist das anfängliche Lösen der Klemmschraube nämlich mit einem relativ hohen Kraftaufwand verbunden.

Die DE 10 2016 113414 A1 offenbart einen Türöffner mit einem Anschlussblocckörper und Klemmschrauben, wobei an der Innenwandung der Schraubenaufnahmen Pressflächen ausgebildet sind, die mit den Außenrändern der Klemmschraubenköpfe zusammenwirken, um die Klemmschrauben in einer nur teilweise eingeschraubten Position zu halten.

In der DE 10 2013 114519 A1 ist ein Türöffner mit einem Anschlussblock offenbart, der eine Steckaufnahme und eine Klemmschraubenaufnahme für einen wahlweisen Anschluss durch Einstecken oder durch Schrauben aufweist.

Die DE 14 00 824 A1 offenbart eine zum Gewindeschneiden ausgelegte Schraube, die mit zwei aufeinander folgenden unterschiedlichen Gewinden versehen ist.

Es ist daher eine Aufgabe der Erfindung, die Montage von elektrischen Türöffnern zu erleichtern.

Die Lösung der Aufgabe erfolgt durch ein Verfahren zum Herstellen eines elektrischen Türöffners mit den Merkmalen des Anspruchs 1.

Erfindungsgemäß wird die eingedrehte Klemmschraube nach dem Schneiden des Gegengewindes in Schritt (ii) mittels der automatischen Schraubvorrichtung oder einer weiteren automatischen Schraubvorrichtung entgegen dem festziehenden Drehsinn um einen vorgegebenen Drehwinkel zurückgedreht. Die Klemmschraube wird also bereits im Rahmen der Herstellung wieder etwas herausgedreht. Dies ist insbesondere deshalb relativ einfach möglich, weil sich das Werkzeug der automatischen Schraubvorrichtung nach dem Schritt des Eindrehens zum Schneiden des Gegengewindes ohnehin im Eingriff mit der Klemmschraube befindet. Die automatische Schraubvorrichtung muss also lediglich für eine kurze Zeitdauer in umgekehrter Richtung betrieben werden. Dadurch dass die Klemmschraube bereits bei Auslieferung des elektrischen Türöffners geringfügig aus der Schraubenaufnahme herausgedreht ist, entfällt der für den Monteur lästige Vorgang des Herausdrehens vor Ort. Für die Installation muss lediglich das Leitungsende in das Kontaktelement eingeführt und die Klemmschraube angezogen werden, um so die Versorgungs- und/oder Steuerleitung in ihrer korrekten Position zu fixieren.

Bei dem Kontaktelement kann es sich um eine Öse aus einem elektrisch leitfähigen Material handeln, insbesondere um eine Lötöse. Die Anschlussklemme kann in einen Anschlussblock integriert sein. Vorzugsweise dient ein erfindungsgemäßes Verfahren zum Herstellen eines elektrischen Türöffners, der wenigstens zwei Anschlussklemmen mit jeweiligen Kontaktelementen und Klemmschrauben umfasst, wobei jede vorhandene Klemmschraube gemäß Schritt (ii) eingedreht und gemäß Schritt (iii) wieder zurückgedreht wird.

Vorzugsweise wird das Zurückdrehen der eingedrehten Klemmschraube gemäß Schritt (iii) im unmittelbaren Anschluss an das Eindrehen gemäß Schritt (ii) durchgeführt. Das Werkzeug der automatischen Schraubvorrichtung kann hierbei während beider Schritte (ii) und (iii) im Eingriff mit dem Schraubenkopf bleiben. Es ist jedoch grundsätzlich möglich, das Werkzeug zwischendurch abzusetzen oder sogar zu wechseln.

Der Türöffner kann nach dem Zurückdrehen der Klemmschraube gemäß Schritt (iii) einem Endproduktlager oder einem Endproduktbehälter zugeführt werden. Somit ist sichergestellt, dass der Türöffner mit gemäß Schritt (iii) zurückgedrehter Klemmschraube zur Auslieferung gelangt.

Gemäß einer Ausführungsform der Erfindung wird in Schritt (i) ein Kontaktelement bereitgestellt, das eine Schraubenaufnahme aufweist, die gewindelos oder mit einer profilierten Einkerbung, insbesondere Gewinde, vorgesehen ist. Solche Kontaktelemente, beispielsweise Lötösen, sind besonders einfach und kostengünstig herstellbar.

In Schritt (ii) kann eine Klemmschraube mit einem selbstfurchenden Gewinde bereitgestellt werden, um ein zuverlässiges Schneiden des Gegengewindes in die Schraubenaufnahme zu ermöglichen.

Zur Fixierung kann auch eine Klemmschraube mit metrischem Gewinde vorgesehen sein, die bei einem Kontaktelement mit profilierter Einkerbung eingesetzt wird.

Die Klemmschraube kann in Schritt (ii) bis zum Anschlagen eines Schraubenkopfs der Klemmschraube an dem Kontaktelement eingedreht werden, um ein vollständiges Schneiden des Gegengewindes sicherzustellen.

Bevorzugt wird die eingedrehte Klemmschraube in Schritt (iii) um eine vorgegebene Anzahl voller Umdrehungen zurückgedreht. Eine entsprechende Programmierung der automatischen Schraubvorrichtung ist besonders einfach.

Eine weitere Ausführungsform der Erfindung sieht vor, dass die eingedrehte Klemmschraube in Schritt (iii) um einen geringeren Drehwinkel zurückgedreht wird als sie in Schritt (ii), insbesondere ausgehend von einem vom Kontaktelement separaten Zustand, in die Schraubenaufnahme eingedreht worden ist. Es ist also bevorzugt, die Klemmschraube nur teilweise wieder aus der Schraubenaufnahme herauszudrehen, vorzugsweise derart, dass die Klemmschraube verliersicher am Kontaktelement gehalten ist.

Es kann vorgesehen sein, dass in Schritt (i) zur Bildung mehrerer Anschlussklemmen wenigstens zwei, vorzugsweise zwei oder vier, Kontaktelemente mit zugehörigen Klemmschrauben separat bereitgestellt werden, wobei jede der Klemmschrauben mittels der automatischen Schraubvorrichtung im festziehenden Drehsinn in die jeweils zugehörige Schraubenaufnahme und danach mittels der automatischen Schraubvorrichtung oder einer weiteren automatischen Schraubvorrichtung entgegen dem festziehenden Drehsinn um einen vorgegebenen Drehwinkel zurückgedreht wird. Somit muss der Monteur bei der Installation des elektrischen Türöffners keine der vorhandenen Klemmschrauben vor dem Anklemmen der Leitung erst lösen.

Gemäß einer speziellen Ausgestaltung werden wenigstens vier Anschlussklemmen gebildet, wobei der Elektromagnet zwei Spulen umfasst und jede Spule mit wenigstens zwei Anschlussklemmen verbunden ist. Dies ermöglicht die Verwendung ein und desselben elektrischen Türöffners je nach Anwendung mit unterschiedlichen elektrischen Spannungen, beispielsweise wahlweise mit 12 V oder mit 24 V Betriebsspannung.

Eine weitere Ausführungsform der Erfindung sieht vor, dass der Elektromagnet wenigstens eine Spule umfasst, die eine Spulenachse definiert, wobei die Spule derart an oder in einem eine Längsachse aufweisenden Türöffnergehäuse angebracht wird, dass die Spulenachse quer zur Längsachse des Türöffnergehäuses verläuft.

Die vorliegende Offenbarung betrifft auch einen elektrischen Türöffner, der ein zwischen einer Blockierstellung und einer Freigabestellung bewegliches Verriegelungselement, einen Elektromagneten zur Betätigung des Verriegelungselements und wenigstens eine Anschlussklemme zum Anschließen einer elektrischen Versorgungs- und/oder Steuerleitung an den Türöffner umfasst, wobei wenigstens vier Anschlussklemmen vorgesehen sind, und wobei der Elektromagnet zwei Spulen umfasst und jede Spule mit wenigstens zwei Anschlussklemmen verbunden ist.

Alternativ oder zusätzlich kann der Elektromagnet wenigstens eine Spule umfassen, die eine Spulenachse definiert, wobei die Spule derart an oder in einem eine Längsachse aufweisenden Türöffnergehäuse angebracht wird, dass die Spulenachse quer zur Längsachse des Türöffnergehäuses verläuft.

Dadurch dass die Spule quer und nicht längs eingebaut wird, lässt sich eine bessere Haltekraft und somit eine höhere Sicherheit gegen unbefugten Zugang erzielen.

Weiterbildungen der Erfindung sind auch den abhängigen Ansprüchen, der Beschreibung sowie den beigefügten Zeichnungen zu entnehmen.

Die Erfindung wird nachfolgend beispielhaft unter Bezugnahme auf die Zeichnungen beschrieben.
- Fig. 1: ist eine vereinfachte Darstellung eines Türöffners, der durch ein erfindungsgemäßes Verfahren hergestellt ist.
- Fig. 2: zeigt einen Anschlussblock des elektrischen Türöffners gemäß Fig. 1, der zwei Anschlussklemmen mit jeweiligen Klemmschrauben umfasst, wobei sich die Klemmschrauben in einem vollständig eingedrehten Zustand befinden.
- Fig. 3: zeigt den Anschlussblock gemäß Fig. 2 mit teilweise herausgedrehten Klemmschrauben.
- Fig. 4: zeigt den Anschlussblock gemäß Fig. 3 mit eingesteckten Anschlussleitungen.

Der in Fig. 1 vereinfacht gezeigte elektrische Türöffner 11 umfasst ein Türöffnergehäuse 13, an welchem ein zwischen einer Blockierstellung und einer Freigabestellung bewegliches Verriegelungselement 15 gelagert ist. Weiterhin umfasst der elektrische Türöffner 11 einen an dem Türöffnergehäuse 13 angebrachten Elektromagneten 17, mittels welchem das Verriegelungselement 15 betätigt werden kann. Der Elektromagnet 17 steht in elektrischer Verbindung mit einem am Türöffnergehäuse 13 angeordneten Anschlussblock 19, Dieser weist zwei Anschlussklemmen 21, 22 auf.

Der Elektromagnet 17 weist eine Spule 29 auf, die eine Spulenachse 30 definiert. Weiterhin ist das Türöffnergehäuse 13 länglich, d. h. es weist eine Längsachse 31 auf. Die Spule 29 ist derart am Türöffnergehäuse 13 angeordnet, dass die Spulenachse 30 quer zur Längsachse 31 des Türöffnergehäuses 13 verläuft. Dies bewirkt eine besonders starke Haltekraft bei Bestromung des Elektromagneten 17.

Eine nicht dargestellte Ausführungsform eines erfindungsgemäßen elektrischen Türöffners sieht vor, dass der Anschlussblock 19 vier anstatt lediglich zwei Anschlussklemmen 21, 22 umfasst, wobei der Elektromagnet zwei Spulen umfasst und jede Spule mit wenigstens zwei Anschlussklemmen verbunden ist. Je nachdem, wie der Elektromagnet angeschlossen wird, kann der entsprechende elektrische Türöffner für einen Betrieb mit 12 V Betriebsspannung oder mit 24 V Betriebsspannung ausgelegt werden. Dies ermöglicht eine beträchtliche Einsparung der Lagerhaltungskosten.

In Fig. 2-4 ist der Anschlussblock 19 mit den zwei Anschlussklemmen 21, 22, die zum Anschließen jeweiliger elektrischer Anschlussleitungen 23, 24 (Fig. 4) dienen, vergrößert und perspektivisch dargestellt. Bei den Anschlussleitungen 23, 24 handelt es sich um Versorgungs- und/oder Steuerleitungen. Jede der Anschlussklemmen 21, 22 umfasst ein in den Figuren nicht sichtbares Kontaktelement, vorzugsweise in Form einer Lötöse, sowie eine Klemmschraube 27. Die Klemmschrauben 27 sind in jeweilige Schraubenaufnahmen der Kontaktelemente eindrehbar.

Zum Herstellen des elektrischen Türöffners 11 werden die Kontaktelemente und die Klemmschrauben 27 des Anschlussblocks 19 separat bereitgestellt. Die Kontaktelemente weisen hierbei jeweils eine gewindelose Schraubenaufnahme auf. Die Klemmschrauben 27 sind als selbstfurchende Schrauben ausgeführt und werden mittels einer automatischen Schraubvorrichtung (nicht dargestellt) im festziehenden Drehsinn in die jeweiligen Schraubenaufnahmen der Kontaktelemente eingedreht, um jeweilige Gegengewinde in die Schraubenaufnahmen zu schneiden. Bei der automatischen Schraubvorrichtung kann es sich um einen elektrischen, hydraulischen oder pneumatischen Schraubautomaten, Schraubroboter oder dergleichen handeln. Das Eindrehen der Klemmschrauben 27 wird solange durchgeführt, bis die Schraubenköpfe 33 der Klemmschrauben 27 an den Kontaktelementen anschlagen. Dieser Zustand ist in Fig. 2 gezeigt. Dadurch werden jeweilige Gegengewinde für die Gewinde der Klemmschrauben 27 in die Schraubenaufnahmen der Kontaktelemente geschnitten.

Im unmittelbaren Anschluss an das Eindrehen der Klemmschrauben 27 wird die automatische Schraubvorrichtung derart angesteuert, dass die Klemmschrauben 27 entgegen dem festziehenden Drehsinn um einen vorgegebenen Drehwinkel, insbesondere um eine vorgegebene Anzahl voller Umdrehungen, zurückgedreht werden. Der oder die Werkzeugköpfe der automatischen Schraubvorrichtung kann/können hierbei in kontinuierlichem Eingriff mit den Schraubenköpfen 33 bleiben. Die Klemmschrauben 27 werden nicht vollständig wieder aus den Schraubenaufnahmen der Kontaktelemente 25 herausgedreht, sondern lediglich teilweise, so dass sie weiterhin in den Kontaktelementen 25 sitzen. Dieser Zustand ist in Fig. 3 dargestellt. Der elektrische Türöffner 11 wird in diesem Zustand einem nicht dargestellten Endproduktlager oder einem Endproduktbehälter zugeführt und anschließend ausgeliefert.

Bei der Installation des elektrischen Türöffners 11 muss der Monteur lediglich die Enden der Anschlussleitungen 23, 24 (Fig. 4) in dafür vorgesehene Einführöffnungen 35 des Anschlussblocks 19 einstecken und anschließend die Klemmschrauben 27 mit einem Handwerkzeug, insbesondere mit einem Schraubendreher, festziehen. Das umständliche anfängliche Lösen der Klemmschrauben 27 entfällt.

Das beschriebene Verfahren zum Herstellen des gezeigten elektrischen Türöffners 11 eignet sich auch zum Herstellen anderer Türöffner, die ein zwischen einer Blockierstellung und einer Freigabestellung bewegliches Verriegelungselement 15, einen Elektromagneten 17 zur Betätigung des Verriegelungselements 15 und wenigstens eine Anschlussklemme 21 zum Anschließen einer elektrischen Anschlussleitung 23 an den Türöffner 11 umfassen.

### Bezugszeichenliste

- 11: elektrischer Türöffner
- 13: Türöffnergehäuse
- 15: Verriegelungselement
- 17: Elektromagnet
- 19: Anschlussblock
- 21: Anschlussklemme
- 22: Anschlussklemme
- 23: Anschlussleitung
- 24: Anschlussleitung
- 27: Klemmschraube
- 29: Spule
- 30: Spulenachse
- 31: Längsachse
- 33: Schraubenkopf
- 35: Einstecköffnung

## Patentansprüche

1. Verfahren zum Herstellen eines elektrischen Türöffners (11), der ein zwischen einer Blockierstellung und einer Freigabestellung bewegliches Verriegelungselement (15), einen Elektromagneten (17) zur Betätigung des Verriegelungselements (15) und wenigstens eine Anschlussklemme (21, 22) zum Anschließen einer elektrischen Versorgungs- und/oder Steuerleitung (23, 24) an den Türöffner (11) umfasst, wobei zum Bilden der wenigstens einen Anschlussklemme (21, 22) die folgenden Schritte durchgeführt werden:
(i) separates Bereitstellen eines Kontaktelements und einer Klemmschraube (27), wobei das Kontaktelement eine Schraubenaufnahme mit einem Innendurchmesser aufweist und die Klemmschraube (27) ein Gewinde mit einem festziehenden Drehsinn und einem Außendurchmesser aufweist, und wobei der Außendurchmesser des Gewindes größer ist als der Innendurchmesser der Schraubenaufnahme, und
(ii) Eindrehen der Klemmschraube (27) in die Schraubenaufnahme mittels einer automatischen Schraubvorrichtung im festziehenden Drehsinn, um ein Gegengewinde in die Schraubenaufnahme zu schneiden, wobei
(iii) die eingedrehte Klemmschraube (27) nach dem Schneiden des Gegengewindes in Schritt (ii) mittels der automatischen Schraubvorrichtung oder einer weiteren automatischen Schraubvorrichtung entgegen dem festziehenden Drehsinn um einen vorgegebenen Drehwinkel zurückgedreht wird.

2. Verfahren nach Anspruch 1,
**dadurch gekennzeichnet,**
**dass** das Zurückdrehen der eingedrehten Klemmschraube (27) gemäß Schritt (iii) im unmittelbaren Anschluss an das Eindrehen gemäß Schritt (ii) durchgeführt wird.

3. Verfahren nach Anspruch 1 oder 2,
**dadurch gekennzeichnet,**
**dass** der Türöffner (11) nach dem Zurückdrehen der Klemmschraube (27) gemäß Schritt (iii) einem Endproduktlager oder einem Endproduktbehälter zugeführt wird.

4. Verfahren nach einem der vorstehenden Ansprüche,
**dadurch gekennzeichnet,**
**dass** in Schritt (i) ein Kontaktelement bereitgestellt wird, das eine Schraubenaufnahme aufweist, die gewindelos oder mit einer profilierten Einkerbung, insbesondere Gewinde, vorgesehen ist.

5. Verfahren nach einem der vorstehenden Ansprüche,
**dadurch gekennzeichnet,**
**dass** in Schritt (ii) eine Klemmschraube (27) mit einem selbstfurchenden oder metrischen Gewinde bereitgestellt wird.

6. Verfahren nach einem der vorstehenden Ansprüche,
**dadurch gekennzeichnet,**
**dass** die Klemmschraube (27) in Schritt (ii) bis zum Anschlagen eines Schraubenkopfs (33) der Klemmschraube (27) an dem Kontaktelement eingedreht wird.

7. Verfahren nach einem der vorstehenden Ansprüche,
**dadurch gekennzeichnet,**
**dass** die eingedrehte Klemmschraube (27) in Schritt (iii) um eine vorgegebene Anzahl voller Umdrehungen zurückgedreht wird.

8. Verfahren nach einem der vorstehenden Ansprüche,
**dadurch gekennzeichnet,**
**dass** die eingedrehte Klemmschraube (27) in Schritt (iii) um einen geringeren Drehwinkel zurückgedreht wird als sie in Schritt (ii), insbesondere ausgehend von einem vom Kontaktelement separaten Zustand, in die Schraubenaufnahme eingedreht worden ist.

9. Verfahren nach einem der vorstehenden Ansprüche,
**dadurch gekennzeichnet,**
**dass** in Schritt (i) zur Bildung mehrerer Anschlussklemmen (21, 22) wenigstens zwei, vorzugsweise zwei oder vier, Kontaktelemente mit zugehörigen Klemmschrauben (27) separat bereitgestellt werden, wobei jede der Klemmschrauben (27) mittels der automatischen Schraubvorrichtung im festziehenden Drehsinn in die jeweils zugehörige Schraubenaufnahme und danach mittels der automatischen Schraubvorrichtung oder einer weiteren automatischen Schraubvorrichtung entgegen dem festziehenden Drehsinn um einen vorgegebenen Drehwinkel zurückgedreht wird.

10. Verfahren nach Anspruch 9,
**dadurch gekennzeichnet,**
**dass** wenigstens vier Anschlussklemmen (21, 22) gebildet werden, wobei der Elektromagnet (17) zwei Spulen (29) umfasst und jede Spule (29) mit wenigstens zwei Anschlussklemmen verbunden ist.

11. Verfahren nach einem der vorstehenden Ansprüche,
**dadurch gekennzeichnet,**
**dass** der Elektromagnet (17) wenigstens eine Spule (29) umfasst, die eine Spulenachse (30) definiert, wobei die Spule (29) derart an oder in einem eine Längsachse (31) aufweisenden Türöffnergehäuse (13) angebracht wird, dass die Spulenachse (30) quer zur Längsachse (31) des Türöffnergehäuses (13) verläuft.

## Claims

1. Method for producing an electric door opener (11), which comprises a locking element (15) which is movable between a blocking position and a release position, an electromagnet (17) for actuating the locking element (15) and at least one connection terminal (21, 22) for connecting an electrical supply and/or control line (23, 24) to the door opener (11), wherein the following steps are carried out in order to form the at least one connection terminal (21, 22):
(i) separately providing a contact element and a clamping screw (27), wherein the contact element has a receptacle with an inside diameter and the clamping screw (27) has a thread with a tightening direction of rotation and with an outside diameter, and wherein the outside diameter of the thread is greater than the inside diameter of the screw receptacle, and
(ii) screwing the clamping screw (27) into the screw receptacle in the tightening direction of rotation by means of an automatic screwing device in order to tap a mating thread into the screw receptacle,
wherein
(iii) the screwed-in clamping screw (27), after the mating thread has been tapped in step (ii), is unscrewed by a specified angle of rotation counter to the tightening direction of rotation by means of the automatic screwing device or a further automatic screwing device.

2. Method according to Claim 1,
**characterized**
**in that** the unscrewing of the screwed-in clamping screw (27) according to step (iii) is carried out immediately after the screwing-in operation according to step (ii).

3. Method according to Claim 1 or 2,
**characterized**
**in that** the door opener (11), after the clamping screw (27) has been unscrewed according to step (iii), is fed to an end product store or an end product container.

4. Method according to any of the preceding claims, **characterized**
**in that** a contact element is provided in step (i), the contact element having a screw receptacle, which does not have a thread or is provided with a profiled notch, in particular thread.

5. Method according to any of the preceding claims, **characterized**
**in that** a clamping screw (27) with a self-tapping or metric thread is provided in step (ii).

6. Method according to any of the preceding claims, **characterized**
**in that** the clamping screw (27) is screwed in until a screw head (33) of the clamping screw (27) stops against the contact element in step (ii).

7. Method according to any of the preceding claims, **characterized**
**in that** the screwed-in clamping screw (27) is unscrewed by a specified number of complete revolutions in step (iii) .

8. Method according to any of the preceding claims, **characterized**
**in that** the screwed-in clamping screw (27) is unscrewed by a smaller angle of rotation in step (iii) than that through which it had been screwed into the screw receptacle, in particular starting from a state separate from the contact element, in step (ii).

9. Method according to any of the preceding claims, **characterized**
**in that** at least two, preferably two or four, contact elements with associated clamping screws (27) are provided separately in step (i) for the purpose of forming a plurality of connection terminals (21, 22), wherein each of the clamping screws (27) is into the respectively associated screw receptacle in the tightening direction of rotation by means of the automatic screwing device and then unscrewed by a specified angle of rotation counter to the tightening direction of rotation by means of the automatic screwing device or a further automatic screwing device.

10. Method according to Claim 9,
**characterized**
**in that** at least four connection terminals (21, 22) are formed, wherein the electromagnet (17) comprises two coils (29) and each coil (29) is connected to at least two connection terminals.

11. Method according to any of the preceding claims, **characterized**
**in that** the electromagnet (17) comprises at least one coil (29) which defines a coil axis (30), wherein the coil (29) is fitted to or in a door opener housing (13) having a longitudinal axis (31) in such a way that the coil axis (30) runs transversely to the longitudinal axis (31) of the door opener housing (13).

## Revendications

1. Procédé permettant de fabriquer un ouvre-porte électrique (11) qui comprend un élément de verrouillage (15) mobile entre une position de blocage et une position de déblocage, un électroaimant (17) pour actionner l'élément de verrouillage (15) et au moins une borne de connexion (21, 22) pour connecter une ligne d'alimentation et/ou de commande électrique (23, 24) à l'ouvre-porte (11), dans lequel pour former ladite au moins une borne de connexion (21, 22), les étapes suivantes sont effectuées consistant à :
(i) fournir séparément un élément de contact et une vis de serrage (27), l'élément de contact présentant un logement de vis ayant un diamètre intérieur, et la vis de serrage (27) présente un filetage ayant un sens de rotation de serrage et un diamètre extérieur, et dans lequel le diamètre extérieur du filetage est supérieur au diamètre intérieur du logement de vis, et
(ii) engager la vis de serrage (27) dans le logement de vis au moyen d'un dispositif de vissage automatique dans le sens de rotation de serrage afin de tarauder un contre-filetage dans le logement de vis,
(iii) dans lequel après le taraudage du contre-filetage à l'étape (ii), la vis de serrage (27) engagée est désengagée d'un angle de rotation prédéfini au moyen du dispositif de vissage automatique ou d'un autre dispositif de vissage automatique contre le sens de rotation de serrage.

2. Procédé selon la revendication 1, **caractérisé en ce que** le désengagement de la vis de serrage (27) engagée est effectué selon l'étape (iii) immédiatement après l'engagement selon l'étape (ii).

3. Procédé selon la revendication 1 ou 2, **caractérisé en ce qu'**après le désengagement de la vis de serrage (27) selon l'étape (iii), l'ouvre-porte (11) est ramené à un stock de produits finis ou à un conteneur de produits finis.

4. Procédé selon l'une quelconque des revendications précédentes, **caractérisé en ce qu'**à l'étape (i), un élément de contact est fourni qui présente un logement de vis qui est sans filetage ou pourvu d'une encoche profilée, en particulier d'un filetage.

5. Procédé selon l'une quelconque des revendications précédentes, **caractérisé en ce qu'**à l'étape (ii), une vis de serrage (27) avec un filetage autotaraudeur ou métrique est fournie.

6. Procédé selon l'une quelconque des revendications précédentes, **caractérisé en ce que** la vis de serrage (27) à l'étape (ii) est engagée au niveau de l'élément de contact jusqu'à la mise en butée d'une tête de vis (33) de la vis de serrage (27).

7. Procédé selon l'une quelconque des revendications précédentes, **caractérisé en ce que** la vis de serrage (27) engagée est désengagée à l'étape (iii) d'un nombre prédéfini de tours complets.

8. Procédé selon l'une quelconque des revendications précédentes, **caractérisé en ce que** la vis de serrage (27) engagée est désengagée à l'étape (iii) d'un angle de rotation inférieur à celui de son engagement dans le logement de vis à l'étape (ii), en particulier en partant d'un état séparé de l'élément de contact.

9. Procédé selon l'une quelconque des revendications précédentes, **caractérisé en ce qu'**à l'étape (i), pour former plusieurs bornes de connexion (21, 22), au moins deux, de préférence deux ou quatre, éléments de contact sont fournis séparément avec des vis de serrage (27) associées, dans lequel chacune des vis de serrage (27) est au moyen du dispositif de vissage automatique dans le sens de rotation de serrage dans le logement de vis respectivement associé et ensuite désengagée d'un angle de rotation prédéfini au moyen du dispositif de vissage automatique ou d'un autre dispositif de vissage automatique contre le sens de rotation de serrage.

10. Procédé selon la revendication 9, **caractérisé en ce qu'**au moins quatre bornes de connexion (21, 22) sont formées, dans lequel l'électroaimant (17) comprend deux bobines (29), et chaque bobine (29) est reliée à au moins deux bornes de connexion.

11. Procédé selon l'une quelconque des revendications précédentes, **caractérisé en ce que** l'électroaimant (17) comprend au moins une bobine (29) qui définit un axe de bobine (30), dans lequel la bobine (29) est fixée à ou dans un boîtier d'ouvre-porte (13) ayant un axe longitudinal (31) de telle sorte que l'axe de bobine (30) s'étend transversalement à l'axe longitudinal (31) du boîtier d'ouvre-porte (13).
